# EUROPÄISCHE PATENTSCHRIFT

(11) **EP 0 857 928 B1**
(45) Veröffentlichungstag und Bekanntmachung des Hinweises auf die Patenterteilung: **16.04.2003**
(21) Anmeldenummer: 98100744.6
(22) Anmeldetag: 16.01.1998
(51) Int. Cl.: F25D 23/06

(54) **Wärmeisolierendes Gehäuse**
Heat insulated housing
Enceinte isolée thermiquement

(30) Priorität: 07.02.1997 DE 19704699
(43) Veröffentlichungstag der Anmeldung: 12.08.1998
(73) Patentinhaber: BSH Bosch und Siemens Hausgeräte GmbH, 81669 München (DE)
(72) Erfinder: Wenning, Udo, Dr.Dipl.-Phys., 89537 Giengen (DE); Wacker, Wolfram, Dr. Dipl.-Chem., 89568 Hermaringen (DE); Eberhardt, Hans-Frieder, Dipl.-Phys., 89537 Giengen (DE)

(56) Entgegenhaltungen:
- EP-A- 0 587 548
- EP-A- 0 757 136
- DE-A- 3 940 649
- GB-A- 760 942

## Beschreibung

Die Erfindung betrifft ein wärmeisolierendes Gehäuse für einen thermisch isolierenden Nutzraum, angeordnet in einem Gerät, wie einem Haushaltskühl- oder -gefriergerät, einem Haushaltsbackofen oder dergleichen, mit einer Gehäuseaußenwand, einer dazu beabstandeten Gehäuseinnenwand, welche zusammen einen Zwischenraum umschließen, welcher zumindest über eine Anschlußstelle evakuierbar ist und welcher mit einem evakuierbaren Wärmeisolationsmaterial zur Abstützung der den Zwischenraum umschließenden Wände verfüllt ist, wobei innerhalb des Zwischenraums ein zumindest teilweise innerhalb des Wärmeisolationsmaterials verlaufendes Kanalsystem vorgesehen ist, welches den Zwischenraum zumindest weitestgehend flächendeckend durchzieht und welches mit einem Evakuierstutzen strömungstechnisch verbunden ist.

Es ist bekannt, bei auf Vakuumisolationstechnik basierenden wärmeisolierenden Gehäusen, die zum Zwecke der Isolation zu evakuierenden, von den Gehäuseaußenwänden hermetisch umschlossenen Zwischenräume mit Wärmeisolationsmaterial zu verfüllen. Dies dient neben einer zusätzlichen Wärmeisolation vor allem noch dazu, die den zu evakuierenden Hohlraum schalenartig umschließenden Gehäusewände gegen den aufgrund der Druckabsenkung innerhalb des Hohlraumes sich ergebenden Druckunterschied zur Außenatmosphäre abzustützen. Das zur Abstützung eingebrachte Wärmeisolationsmaterial bringt jedoch mit sich, daß die zur Erzeugung eines für Wärmeisolationszwecke ausreichenden Vakuums erforderlichen Evakuierzeiten deutlich erhöht sind.

Zur Reduzierung der Evakuierzeiten bei auf Vakuumisolationstechnik basierenden wärmeisolierenden Gehäusen ist aus der DE3940649A1 ein wärmeisolierend ausgebildetes Gehäuse bekannt, zwischen deren Gehäuseinnen- und Gehäuseaussenwänden ein als Formteil ausgebildetes Wärmeisolationsmaterial eingebracht ist. Dieses ist zur Verringerung des Saugwiderstandes und damit zur Reduzierung der Pumpdauer während des Evakuiervorganges mit rillenformigen Vertiefungen ausgestattet, die strömungstechnisch an einen Evakuierstutzen angeschlossen sind. Die Anordnung des Evakuierstutzens ist dabei unmittelbar einem der rillenartigen Saugkanäle zugeordnet. Eine derartige Anordnung des Evakuierstutzens bringt aufgrund der geringen Breite der rillenartigen Vertiefungen unweigerlich mit sich, das dessen Positionierung zu einer der rillenartigen Vertiefungen sehr zeitaufwendig und somit kostenintensiv ist, um einen deutlichen Verlust an Evakuiereffizienz für den Fall zu vermeiden, dass der Evakuierstutzen zumindest abschnittsweise seitlich neben dem Saugkanal liegt.

Der Erfindung liegt die Aufgabe zugrunde, bei einem Gehäuse gemäß dem Oberbegriff des Anspruches 1 Maßnahmen vorzuschlagen, aufgrund derer auf einfache Weise die Nachteile des Standes der Technik vermieden sind.

Diese Aufgabe wird gemäß der Erfindung dadurch gelöst, dass zur strömungstechnischen Anbindung des Kanalsystems an den Evakuierstutzen wenigstens eine als Vorhof ausgebildete, ringähnlich angelegte Sammelstelle vorgesehen ist, die den Evakuierstutzen ringförmig umgibt.

Hierdurch ergibt sich strömungstechnisch eine besonders günstige Anbindung des als Sammelstelle ausgebildeten Vorhofes an den Evakuierstutzen. Darüberhinaus ist durch die erfindungsgemäße Lösung auf besonders einfache Art und Weise die Gefahr potentieller Leckagen deutlich verringert. Ausserdem bewirkt die erfindungsgemässe Einbringung eines Kanal- oder Rohrleitungssystems in dem zu evakuierenden Zwischenraum durch die deutliche Verkürzung der Evakuierwege eine gezielte, weitestgehend ungehinderte Luftabführung und damit Druckabsenkung des mit Wärmeisolationsmaterial verfüllten Zwischenraums. Durch die Verbesserung der Luftabführung ergibt sich eine drastische Reduzierung der Evakuierzeit eines zu evakuierenden Zwischenraums, wodurch die Fertigungszeit eines auf vakuumisolationsbasis herzustellenden Gehäuses deutlich verringert und somit der Fertigungsausstoss für derartige Gehäuse in gleichem Maße erhöht ist. Ferner lassen sich solche Kanal- oder Rohrleitungssysteme durch ihren zusammenhängenden Aufbau besonders einfach und zielgerichtet innerhalb des zu evakuierenden Hohlraumes positionieren. Ausserdem lassen sich die zur effektiven Evakuierung abzuführenden Luftmengen auf einfache Weise durch die Kanalabmessung gezielt beeinflussen.

Nach einer bevorzugten Ausführungsform des Gegenstandes der Erfindung ist vorgesehen, dass in der zur strömungstechnischen Anbindung des Kanalsystems an den Evakuierstutzen dienenden Sammelstelle die evakuierstutzenseitigen Enden des Kanalsystems münden.

Durch eine solche Maßnahme läßt sich der Evakuierstutzen hinsichtlich seiner Abmessungen besonders klein und unauffällig gestalten. Gleichzeitig ergibt sich hierdurch auch noch eine deutliche Vereinfachung der strömungstechnischen Anbindung an den Evakuierstutzen, so daß potentielle Leckmöglichkeiten und daraus resultierende Leckverluste drastisch reduziert sind.

Besonders zweckmäßig ist eine Sammelstelle für die evakuierstutzenseitigen Enden des Kanalsystems ausgebildet, wenn nach einer nächsten vorteilhaften Ausgestaltung des Gegenstandes der Erfindung vorgesehen ist, daß der Evakuierstutzen im Zentrum der als Vorhof ausgebildeten Sammelstelle angeordnet ist.

Besonders effektiv und zeitsparend läßt sich ein Evakuiervorgang eines mit Wärmeisolationsmaterial verfüllten Zwischenraumes eines wärmeisolierenden Gehäuses durchführen, wenn nach einer nächsten bevorzugten Ausführungsform des Gegenstandes der Erfindung vorgesehen ist, daß das Kanalsystem aus Einzelkanälen zusammengesetzt und zumindest teilweise in das Wärmeisolationsmaterial eingebracht ist.

Entsprechend einer weiteren bevorzugten Ausführungsform des Gegenstandes der Erfindung ist vorgesehen, daß das Wärmeisolationsmaterial aus offenzelligen, plattenförmigen Schaumwerkstoffen gebildet ist, in welche das Kanalsystem aus Einzelkanälen zusammengesetzt und spanabhebend eingebracht ist.

Durch eine derartige Maßnahme erübrigt sich die Bereitstellung eines zusätzlichen, innerhalb des zu evakuierenden Zwischenraumes zu positionierenden und dadurch den Fertigungsablauf hemmenden Kanal- oder Rohrleitungssystems. Ferner ergibt sich durch eine solche Lösung die Möglichkeit, kostengünstige, herstellungsbedingt an seinen Außenflächen ausgebildete plattenförmige Schaumwerkstoffe einsetzen zu können, welche durch die zielgerichtete spanabhebende Bearbeitung an dem eine drastische Reduzierung der Evakuierzeit herbeiführenden Stellen offenzellig gestaltet sind. Darüberhinaus ist durch die Ausgestaltung des Wärmeisolationsmaterials mit randoffenen Luftkanälen erreicht, daß aufgrund der hierdurch erzielten Oberflächenvergrößerung des Wärmeisolationsmaterials eine Faltenbildung an der Gehäuseaußenwand und an der Gehäuseinnenwand nach dem Evakuiervorgang des wärmeisolierenden Gehäuses vermieden ist.

Darüberhinaus ist es bei Polystyrol möglich, das Kanalsystem spanlos durch Verformung seiner Oberfläche zu erzeugen.

Gemäß einer alternativen Ausführungsform des Gegenstandes der Erfindung ist vorgesehen, daß das Wärmeisolationsmaterial aus plattenförmigen Glasfaserwerkstoffen gebildet ist, in welche das Kanalsystem eingeformt ist.

Durch eine derartige Ausgestaltung der Glasfasermatten erübrigt sich zum Zwecke einer drastischen Reduzierung der Evakuierzeit die Einbringung zusätzlicher, innerhalb des zu evakuierenden Zwischenraumes fertigungsbedingt noch aufwendig einzubringender Abstandshalter zwischen den Glasfasermatten. Durch die Oberflächenvergrößerung an den Glasfasermatten der darin spanlos eingeformten randoffenen Luftkanäle ergibt sich eine faltenfreie Anlage der dünnwandigen Gehäuse innen- und Gehäußeaußenwand an die Oberfläche des Wärmeisolationsmaterials.

Gemäß einer weiteren alternativen Ausführungsform des Gegenstandes der Erfindung ist vorgesehen, daß das Wärmeisolationsmaterial als evakuierbares Schüttgut ausgebildet ist, innerhalb welchem ein vorgefertigtes aus Rohrleitungen zusammengesetztes Kanalsystem eingebettet ist.

Hierdurch wird die bei als Schüttgut wie Aerogelen oder Kieselgur an sich notwendige Evakuierzeit eines mit diesem Schüttgut fest verfüllten Zwischenraumes eines wärmeisolierenden Gehäuses stark herabgesetzt.

Eine besonders deutliche Verringerung der Evakuierzeit infolge einer besonders starken Verkürzung der Evakuierwege ergibt sich, wenn nach einer weiteren bevorzugten Ausführungsform des Gegenstandes der Erfindung vorgesehen ist, daß das aus Rohrleitungen zusammengefügte Kanalsystem zumindest über einen Teil seiner Leitungslänge und seines Leitungsumfanges mit Durchbrüchen versehen ist.

Die Erfindung ist in der nachfolgenden Beschreibung anhand eines in der beigefügten Zeichnung vereinfacht dargestellten Ausführungsbeispieles erläutert.

Es zeigen:
- Fig. 1: in vereinfachter schematischer Darstellung einen Haushaltskühlschrank mit einem wärmeisolierenden Gehäuse, dessen Wände zur Wärmeisolation mit offenzelligen Hartschaumplatten ausgestattet sind, welche zu einem Kanalsystem zusammengesetzte Kanäle aufweisen, in Schnittdarstellung von der Seite,
- Fig. 2: die zur Wärmeisolation der Gehäusewände dienenden Hartschaumplatten mit ihrem zu einem Kanalsystem zusammengesetzten Kanälen, in abgewickelter Darstellung von vorne und
- Fig. 3: eine alternative Ausführungsform eines abschnittsweise dargestellten zu einem Kanalsystem zusammenfügbaren Kanals.

Gemäß Figur 1 ist ein Haushaltskühlschrank 10 mit einem wärmeisolierenden Gehäuse 11 gezeigt, welches einen dünnwandigen folienähnlichen Metallaußenmantel 12 und einen dazu beabstandeten, den Innenraum des Gehäuses 11 auskleidenden Metallinnenverkleidung 13 gleicher Materialstärke gebildet ist. Diese ist an ihren freien Rändern mit den freien Rändern des Metallaußenmantels 12 über einen Verbindungsrahmen 14 vakuumdicht verbunden, wodurch zwischen dem Metallaußenmantel 12 und der Metallinnenverkleidung 13 ein hermetisch umschlossener vakuumdichter Zwischenraum 15 gebildet ist. Dieser ist mit offenzelligem Wärmeisolationsmaterial 16 verfüllt, welches beispielsweise aus offenzelligem Polyurethanschaum bzw. Polyisocyanuratschaum, Polystyrolschaum oder anderem offenzelligem Polymerschäumen gebildet ist und welches zu Plattenkörpern geformt ist, von denen einer als Deckenisolierkörper 17, einer als Rückwandisolierkörper 18, ein weiterer als Bodenisolierkörper 19 dient, während zwei spiegelbildlich ausgebildete Isolierplatten als Seitenwandisolierkörper 20 vorgesehen sind. Die Isolierkörper 17 bis 20 sind hinsichtlich ihrer Plattenstärke auf den Abstand zwischen dem Metallaußenmantel 12 und der Metallinnenverkleidung 13 abgestimmt und hinsichtlich ihrer Körperfläche und Körpergeometrie an die Fläche und Geometrie der entsprechenden Gehäusewandung angepaßt. Die Isolierkörper für die einzelnen Wandabschnitte des wärmeisolierenden Gehäuses 11 sind an ihrer der Metallinnenverkleidung 13 zugewandten Seite mit durch spanende Verarbeitungsverfahren wie Fräsen, Sägen oder dergleichen hergestellten, zur Metallinnenverkleidung 13 hin randoffen ausgebildeten Kanälen 21 versehen.

Wie insbesondere aus Fig.2 hervorgeht, sind die Kanäle 21 in annähernd gleichen Abständen flächendeckend über die Isolierkörper 17 bis 20 angeordnet und über den Rückwandisolierkörper 18 zu einem zusammenhängenden Kanalsystem verbunden. Zu diesem Zweck sind die Kanäle 21 am Rückwandisolierkörper 18 netzartig angelegt, wobei die freien Enden der netzartig angelegten Kanäle 21 am Rückwandisolierkörper 18 als Anschlußstellen 22 für die zum Rückwandisolierkörper 18 benachbart angeordneten weiteren Isolierkörper 17, 19 und 20 dienen. Die netzartig angelegten Kanäle 21 am Rückwandisolierkörper 18 sind in einer als Vorhof 23 ausgebildeten, ringähnlich angelegten Sammelstelle zusammengeführt, in deren Zentrum ein an der Außenseite des Rückwandabschnittes des Metallaußenmantels 12 vorgesehenen Evakuierstutzen 24 mündet, welcher als zentrale Anschlußstelle für eine nicht gezeigte Evakuierpumpe zur Evakuierung des Zwischenraumes 15 dient. Gegenüber des mit dem Evakuierstutzen 24 versehenen Rückwandabschnittes des wärmeisolierenden Gehäuses 11 ist dieses mit einer daran angeschlagenen ebenso wärmeisolierend ausgebildeten, über eine umlaufend angeordnete Magnetdichtung 25 am Gehäuserand elastisch aufliegenden Tür 26 versehen. Diese ist wie das wärmeisolierende Gehäuse 11 aus einem dünnwandigen metallischen Hüllmantel 27 (z.B. Edelstahl) gebildet, welcher hermetisch einen Zwischenraum 28 umschließt, welcher mit zur Wärmeisolation der Tür 26 dienenden plattenförmigen Isolationsmaterial 29 auf der Basis des zur Wärmeisolierung des Gehäuses 11 dienenden Wärmeisolationsmaterial 16 vollständig ausgefüllt ist. Das plattenförmige Wärmeisolationsmaterial 29 zur Wärmeisolierung der Tür 26 ist wie die beim wärmeisolierenden Gehäuse 11 zur Anwendung kommenden Isolierkörper mit durch spanabhebende Formgebung eingebrachte Kanäle 30 flächendeckend netzartig überzogen, welche wie die am Rückwandisolierkörper 18 vorgesehenen Kanäle 21 in einer nicht dargestellten Sammelstelle zusammengeführt und strömungstechnisch mit einem nicht gezeigten Evakuierstutzen verbunden sind.

Anstatt der aus offenzelligen Hartschäumen gebildeten Plattenkörper zur Wärmeisolation des Gehäuses 11 können auch Glasfasermatten zum Einsatz kommen, welche wie die geschäumten Plattenkörper mit Kanälen versehen sind, deren Anordnung und Ausgestaltung denen der plattenförmigen Isolierkörper entspricht.

Alternativ zu dem beschriebenen Ausführungsbeispiel ist es auch möglich, daß zur Wärmeisolierung des Gehäuses 11 anstatt der plattenförmigen Isolationsmaterialien wärmeisolierendes, während des Verfüllvorganges des Zwischenraumes 15 bzw. 28 ständig zu verdichtendes Schüttgut wie Kieselgur oder Aerogele zum Einsatz kommen, wobei letztere eine Dichte von 80 bis 120 kg/m³ und eine Oberfläche von 7 x 10⁵ m²/kg aufweisen sollen. Um auch bei dieser Art von Wärmeisolationsmaterial eine deutliche Reduzierung der Evakuierzeit zu erreichen, ist vorgesehen, in dieses Schüttgut Kanäle einzubetten, welche wie unter Fig. 3 gezeigt ist als Rohrleitungen 35 ausgebildet sind, welche wie die Kanäle 21 an der Decke, am Boden und an den beiden Seitenwänden des wärmeisolierenden Gehäuses in einer Richtung verlaufen, während sie an der Rückwand des wärmeisolierenden Gehäuses 11 und an der Tür 26 netzartig flächendeckend angelegt sind. Die Rohrleitungen 35 sind wie die Kanäle 21 in einer Sammelstelle zusammengeführt und im Bereich der Gehäuserückwand zur Erzeugung des netzartigen Aufbaues aus kurzen miteinander verbundenen Rohrabschnitten gebildet. Die Rohrleitungen 35 sind zum Zweck des verbesserten Luftdurchsatzes an ihrer Rohrwandung 36 mit annähernd gleichmäßig über ihren Wandungsumfang und über ihre Wandungslänge angeordneten Durchbrüchen 37 versehen. Die Rohrleitungen 35 in den einzelnen Gehäusewandabschnitten des wärmeisolierenden Gehäuses 11 sind an ihrer Schnittstelle zu den in der Rückwand des Gehäuses 11 vorgesehenen netzartigen Rohrleitungsanordnung mit elastischen oder entsprechend geformten Verbindungselementen zu einem zusammenhängenden Kanal- oder Rohrleitungssystem verbunden, welches zentral über einen in der Sammelstelle mündenden Evakuierstutzen absaugbar ist. Die Durchbrüche 37 in den Rohrwandungen 36 sind dabei so bemessen, daß deren Querschnitt geringer als der Querschnitt des Schüttgutes ist. Für die Rohrleitungen 35 ist es vorstellbar, daß diese als vorgefertigte Einheiten aus verschiedenen Metallen oder aus mit geringer Diffusion ausgestatteten Kunststoffen hergestellt sind und vor dem Verfüllen des Gehäuses 11 bzw. der Tür 26 mit dem als Schüttgut ausgebildeten Wärmeisolationsmaterial in den Zwischenraum 15 bzw. 28 eingelegt und dann evakuierzeitoptimiert positioniert sind. Ferner ist es denkbar, daß zum Ausgleich von Diffusionsvorgängen innerhalb der Zwischenräume 15 bzw. 28 Getterwerkstoffe zum Ausgleich der Diffusionsvorgänge eingelegt sind.

## Patentansprüche

1. Wärmeisolierendes Gehäuse (11, 26) für einen thermisch isolierenden Nutzraum, angeordnet in einem Gerät, wie einem Haushaltskühl- oder -gefriergerät (10), einem Haushaltsbackofen oder dergleichen, mit einer Gehäuseaußenwand (12, 27), einer dazu beabstandeten Gehäuseinnenwand (13, 27), welche zusammen einen Zwischenraum (15, 28) umschließen, welcher zumindest über eine Anschlussstelle (24) evakuierbar ist und welcher mit einem evakuierbaren Wärmeisolationsmaterial (16, 29) zur Abstützung der den Zwischenraum (15, 28) umschließenden Wände (12, 13; 27) verfüllt ist, wobei innerhalb des Zwischenraumes (15, 28) ein zumindest teilweise innerhalb des Wärmeisolationsmaterials (16, 29) verlaufendes Kanalsystem vorgesehen ist, welches den Zwischenraum (15, 28) zumindest weitestgehend flächendeckend durchzieht und welches mit einem Evakuierstutzen (24) strömungstechnisch verbunden ist, **dadurch gekennzeichnet, dass** zur strömungstechnischen Anbindung des Kanalsystems an den Evakuierstutzen (24) wenigstens eine als Vorhof (23) ausgebildete, ringähnlich angelegte Sammelstelle vorgesehen ist, die den Evakuierstutzen (24) ringförmig umgibt.

2. Wärmeisolierendes Gehäuse nach Anspruch 1, **dadurch gekennzeichnet, dass** in der zur strömungstechnischen Anbindung des Kanalsystems an den Evakuierstutzen (24) dienenden Sammelstelle die evakuierstutzenseitigen Enden des aus Kanälen (21, 30) zusammengesetzten Kanalsystems münden.

3. Wärmeisolierendes Gehäuse nach Anspruch 2, **dadurch gekennzeichnet, dass** der Evakuierstutzen (24) im Zentrum der als Vorhof (23) ausgebildeten Sammelstelle angeordnet ist.

4. Wärmeisolierendes Gehäuse nach Anspruch 1 oder 2, **dadurch gekennzeichnet, dass** das Kanalsystem aus Einzelkanälen (21) zusammengesetzt und zumindest teilweise in das Wärmeisolationsmaterial (16, 29) eingebracht ist.

5. Wärmeisolierendes Gehäuse nach einem der Ansprüche 1 oder 4, **dadurch gekennzeichnet, dass** das Wärmeisolationsmaterial (16, 29) aus offenzelligem, plattenförmigen Schaumwerkstoff gebildet ist, in welchem das Kanalsystem spanabhebend eingebracht ist.

6. Wärmeisolierendes Gehäuse nach Anspruch 1 oder 4, **dadurch gekennzeichnet, dass** das Wärmeisolationsmaterial aus Glasfasermatten gebildet ist, in welche das Kanalsystem eingeformt ist.

7. Wärmeisolierendes Gehäuse nach Anspruch 1 oder 4, **dadurch gekennzeichnet, dass** das Wärmeisolationsmaterial als evakuierbares Schüttgut ausgebildet ist, innerhalb welchem ein vorgefertigtes, aus Rohrleitungen (35) zusammengesetztes Kanalsystem eingebettet ist.

8. Wärmeisolierendes Gehäuse nach Anspruch 7, **dadurch gekennzeichnet, dass** das aus Rohrleitungen (35) zusammengefügte Kanalsystem zumindest über einen Teil seiner Leitungslänge und seines Leitungsumfanges mit Durchbrüchen (37) versehen ist.

9. Wärmeisolierendes Gehäuse nach Anspruch 1, **dadurch gekennzeichnet, dass** die Gehäuseaußenwand (12) und die dazu beabstandete Gehäuseinnenwand (13) aus einem dünnwandigen, folienähnlichen Metall gebildet sind.

## Claims

1. Thermally insulating housing (11, 26) for a thermally insulating useful space, arranged in an appliance, such as a domestic cooling appliance or freezing appliance (10), a domestic oven or the like, with a housing outer wall (12, 27), a housing inner wall (13, 27) spaced relative thereto, the walls together enclosing an intermediate space (15, 28) which can be evacuated by way of at least one connection point (24) and which is filled with an evacuatable thermal insulation material (16, 29) for supporting the walls (12, 13; 27) enclosing the intermediate space (15, 28), wherein provided within the intermediate space (15, 28) is a channel system which extends at least partly within the thermal insulation material (16, 29) and passes through the intermediate space (15, 28) to cover the area at least substantially and which is connected in terms of flow with an evacuating stub pipe (24), **characterised in that** for flow connection of the channel system with the evacuating stub pipe (24) there is provided at least one collecting point which is constructed as an antechamber (23) and which is disposed in ring-like manner and annularly surrounds the evacuating stub pipe (24).

2. Thermally insulating housing according to claim 1, **characterised in that** the ends, which are on the side of the evacuating stub pipe, of the channel system composed of channels (21, 30) open into the collecting point serving for the flow connection of the channel system with the evacuating stub pipe (24).

3. Thermally insulating housing according to claim 2, **characterised in that** the evacuating stub pipe (24) is arranged in the centre of the collecting point formed as an antechamber (23).

4. Thermally insulating housing according to claim 1 or 2, **characterised in that** the channel system is composed of individual channels (21) and is formed at least partly in the thermal insulation material (16, 29).

5. Thermally insulating housing according to one of claims 1 to 4, **characterised in that** the thermal insulation material (16, 29) is formed from open-cell, plate-shaped foamed material in which the channel system is formed by cutting.

6. Thermally insulating housing according to claim 1 or 4, **characterised in that** the thermal insulation material is formed from glass-fibre mats in which the channel system is moulded.

7. Thermally insulating housing according to claim 1 or 4, **characterised in that** the thermal insulation material is formed as an evacuatable filler material within which a prefabricated channel system composed of pipe ducts (35) is embedded.

8. Thermally insulating housing according to claim 7, **characterised in that** the channel system composed of pipe ducts (35) is provided with passage openings (37) at least over a part of its duct length and its duct circumference.

9. Thermally insulating housing according to claim 1, **characterised in that** the housing outer wall (12) and the housing inner wall (13) spaced therefrom are formed from a thin-walled, foil-like metal.

## Revendications

1. Enceinte thermiquement isolante (11, 26) pour un espace utile thermiquement isolant disposé dans un appareil tel qu'un réfrigérateur ou un surgélateur domestique (10), un four de cuisson domestique ou similaires, comprenant une paroi extérieure d'enceinte (12, 27), une paroi intérieure d'enceinte (13, 27) située à distance de celle-ci, lesquelles parois enferment ensemble un espace intermédiaire (15, 28) qui peut être placé sous vide par au moins un emplacement de raccordement (24) et qui est rempli d'un matériau thermiquement isolant (16, 29) apte à être placé sous vide pour soutenir les parois (12, 13; 27) qui enferment l'espace intermédiaire (15, 28), un système de canaux, s'étendant dans l'espace intermédiaire (15, 28) au moins en partie à l'intérieur du matériau thermiquement isolant (16, 29), étant prévu, le système de canaux traversant l'espace intermédiaire (15, 28) de manière à recouvrir au moins très largement sa surface et étant relié à écoulement à une tubulure de mise sous vide (24), **caractérisée en ce que** pour relier à écoulement le système de canaux à la tubulure de mise sous vide (24), il est prévu au moins un emplacement de collecte de forme annulaire et configuré comme sas d'entrée (23) qui entoure la tubulure de mise sous vide (24) en anneau.

2. Enceinte thermiquement isolante selon la revendication 1, **caractérisée en ce que** les extrémités, du côté tubulure de mise sous vide, du système de canaux constitués de l'assemblage des canaux (12, 30) débouchent dans l'emplacement de collecte qui sert à relier à écoulement le système de canaux à la tubulure de mise sous vide (24).

3. Enceinte thermiquement isolante selon la revendication 2, **caractérisée en ce que** la tubulure de mise sous vide (24) est disposée au centre de l'emplacement de collecte configuré comme sas d'entrée (23).

4. Enceinte thermiquement isolante selon la revendication 1 ou 2, **caractérisée en ce que** le système de canaux est constitué de canaux individuels (21) et est installé au moins en partie dans le matériau thermiquement isolant (16, 29).

5. Enceinte thermiquement isolante selon l'une des revendications 1 ou 4, **caractérisée en ce que** le matériau thermiquement isolant (16, 29) est formé d'un matériau en mousse à cellules ouvertes, en forme de plaque, dans lequel le système de canaux est ménagé par enlèvement de matière.

6. Enceinte thermiquement isolante selon les revendications 1 ou 4, **caractérisée en ce que** le matériau thermiquement isolant est formé de mats de fibres de verre dans lesquels le système de canaux est ménagé.

7. Enceinte thermiquement isolante selon la revendication 1 ou 4, **caractérisée en ce que** le matériau thermiquement isolant est configuré comme matériau en vrac apte à être placé sous vide et à l'intérieur duquel est incorporé un système de canaux préfabriqué constitué d'assemblage de conduits tubulaires (35).

8. Enceinte thermiquement isolante selon la revendication 7, **caractérisée en ce que** le système de canaux constitué de l'assemblage de conduits tubulaires (35) est doté de percements (37) au moins sur une partie de la longueur des conduits et de la périphérie des conduits.

9. Enceinte thermiquement isolante selon la revendication 1, **caractérisée en ce que** la paroi extérieure (12) de l'enceinte et la paroi intérieure (13) de l'enceinte située à distance de celle-ci sont formées d'un métal en feuille mince.
